# EUROPÄISCHE PATENTSCHRIFT

(11) **EP 0 515 307 B1**
(45) Veröffentlichungstag und Bekanntmachung des Hinweises auf die Patenterteilung: **04.01.1995**
(21) Anmeldenummer: 92810309.2
(22) Anmeldetag: 28.04.1992
(51) Int. Cl.: F01L 9/02

(54) **Einrichtung zum Steuern des Auslassventils einer Hubkolbenbrennkraftmaschine**
Control device for exhaust valves of an internal combustion engine
Dispositif de commande pour des soupapes d'échappement d'un moteur à combustion interne

(30) Priorität: 22.05.1991 CH 1521/91
(43) Veröffentlichungstag der Anmeldung: 25.11.1992
(73) Patentinhaber: NEW SULZER DIESEL AG, CH-8401 Winterthur (CH)
(72) Erfinder: Hofer, Robert, CH-8353 Elgg (CH)
(74) Vertreter: Hammer, Bruno, Dr.

(56) Entgegenhaltungen:
- EP-A- 0 317 371
- EP-A- 0 341 440
- DE-A- 3 834 882
- FR-A- 2 287 583
- FR-A- 2 436 255
- US-A- 2 785 667

## Beschreibung

Die Erfindung bezieht sich auf eine Einrichtung zum Steuern des Auslassventils einer Hubkolbenbrennkraftmaschine mit den Merkmalen des Oberbegriffs des Anspruchs 1.

Eine Einrichtung mit diesen Merkmalen, die auch für das Steuern von Einlassventilen bestimmt ist, ist aus der FR-A-2 436 255 bekannt. Der das Einlass- und/oder das Auslassventil öffnende Druck des Druckmittels und damit der Oeffnungs- und der Schliesszeitpunkt des Ventils sind von der Form des den Hubgeber antreibenden Nockens auf der Nockenwelle abhängig. Bei der bekannten Einrichtung ist die die Druckmittelsäule enthaltende Leitung als auf dem Kopf stehenendes U ausgebildet und der Ablasskanal ist an der höchsten Stelle des U angeschlossen. Im Betrieb der Einrichtung wird während der ganzen Zeit, während der der Hubgeber von dem Nocken bewegt wird, Druckmittel über die geöffnete Drosselstelle abgelassen, wodurch ein von der Nockenform abweichender Verlauf der Ventilbewegung erreicht wird. Durch Verstellen der Drosselstelle auf einen grösseren Querschnitt wird dieser Verlauf flacher, wobei zugleich sowohl der Oeffnungszeitpunkt als auch der Schliesszeitpunkt verschoben werden, und zwar indem die Zeitdauer zwischen dem Oeffnen und dem Schliessen kürzer wird. Es hat sich gezeigt, dass eine solche Verkürzung für das Steuern eines Auslassventils ungünstig ist, weil sich der Kompressionsdruck und damit der Zünddruck im Arbeitszylinder so ändern, dass der Brennstoffverbrauch der Brennkraftmaschine verschlechtert wird.

Der Erfindung liegt die Aufgabe zugrunde, eine Steuereinrichtung der eingangs genannten Art dahingehend zu verbessern, dass auf konstruktiv einfache Weise der Schliesszeitpunkt des Auslassventils variiert werden kann, und zwar gegenüber dem durch die Nockenform bestimmten Schliesszeitpunkt vorverlegt werden kann, ohne dass zugleich der Oeffnungszeitpunkt verändert wird.

Diese Aufgabe wird erfindungsgemäss durch die Merkmale des Kennzeichens des Anspruchs 1 gelöst.

Durch das vom Steuerkolben gesteuerte Ablassen von Druckmittel über den Ablasskanal bleiben einerseits der Oeffnungszeitpunkt des Auslassventils stets gleich und die Oeffnungsgeschwindigkeit der Nockenform entsprechend gross, andererseits erreicht das Auslassventil früher als durch die Nockenform bestimmt den Schliesszeitpunkt. Dies bewirkt eine Aenderung des Kompressionsdruckes und damit auch des Zünddruckes, der nunmehr im oberen Teillastbereich konstant gehalten werden kann. Durch diese Möglichkeit gelingt es auch, bei diesem Teillastbetrieb der Brennkraftmaschine den Brennstoffverbrauch zu verbessern. Ein Verstellen des Drosselquerschnitts im Ablasskanal erfolgt lastabhängig.

Ein Ausführungsbeispiel der Erfindung ist in der folgenden Beschreibung anhand der Zeichnung näher erläutert. Es zeigen:
- Fig.1: schematisch einen Vertikalschnitt durch den oberen Teil eines Arbeitszylinders mit einem Auslassventil und mit einer elektrischmechanischen Steuereinrichtung,
- Fig.1a: drei verschiedene Kanalquerschnitte für einen Ablasskanal und
- Fig.2: ein Diagramm, das über der Zeit jeweils den Hub des mit dem Hubgeber verbundenen Steuerkolbens und des Auslassventils zeigt.

Gemäss Fig.1 ist in einem Arbeitszylinder 1 einer 2-Takt-Dieselbrennkraftmaschine ein Arbeitskolben 2 auf- und abbeweglich angeordnet. Der Arbeitskolben 2 ist über eine nicht dargestellte Kolbenstange mit einem Kreuzkopf verbunden, der in bekannter Weise über eine Schubstange am Kurbelzapfen einer Kurbelwelle angelenkt ist. Am oberen Ende des Arbeitszylinders 1 befindet sich ein Zylinderkopf 3, der einen Brennraum 7 begrenzt. Im Zentrum des Zylinderkopfes 3 ist ein Gehäuseteil 4 eingesetzt, der in seinem unteren Abschnitt einen Auspuffkanal 8 enthält. Am Eintritt des Auspuffkanals ist eine Sitzfläche 5 ausgebildet, die mit einem Auslassventil 9 zusammenwirkt. In der Wand des Arbeitszylinders 1 befinden sich mehrere Spülluftschlitze 10, von denen in Fig.1 nur einer dargestellt ist. Auf der Aussenseite des Arbeitszylinders 1 stehen die Spülluftschlitze mit einer Spülluftkammer 11 in Verbindung, aus der Spülluft über die Spülluftschlitze 10 in den Brennraum 7 eintritt, wenn der Arbeitskolben 2 mit seiner oberen Begrenzungskante beim Abwärtshub die Spülluftschlitze 10 freigegeben hat. Die dann eintretende Spülluft stösst die Verbrennungsgase über das geöffnete Auslassventil 9 in den Auspuffkanal 8, woraufhin beim Aufwärtshub und bei geschlossenem Auslassventil 9 ein Verdichten der Luft stattfindet, wenn der Arbeitskolben 2 mit seiner Oberkante die Spülluftschlitze 10 passiert hat. Im Zylinderkopf 3 ist in bekannter Weise mindestens eine Brennstoffeinspritzdüse angeordnet, die im Bereich des oberen Totpunktes des Arbeitskolbens 2 Dieselöl in die verdichtete Luft im Brennraum 7 einspritzt.

An dem dem Brennraum 7 abgewendeten Ende des Auslassventils 9 ist ein Servokolben 12 angeordnet, der in einem Zylinder 13 des Gehäuseteils 4 geführt ist. An dem in Fig.1 unterhalb des Servokolbens 12 befindlichen Zylinderraum ist eine Druckluftleitung 15 angeschlossen, die eine Drossel 14 enthält. Die auf diese Weise im Zylinderraum unterhalb des Servokolbens 12 eingeschlossene Luft bildet eine Luftfeder, die auf das Auslassventil 9 in schliessendem Sinne wirkt.

Der Servokolben 12 ragt mit seinem in Fig.1 oberen Ende in einen Zylinderraum 19, an den eine Leitung 20 angeschlossen ist, die in einen Zylinderraum 63 einer Steuervorrichtung 68 mündet, die getrennt von der Brennkraftmaschine angeordnet ist. Der Zylinderraum 19, die Leitung 20 und der Zylinderraum 63 sind mit einem hydraulischen Druckmittel, z.B. Oel, gefüllt. Im Zylinderraum 63 ist ein Steuerkolben 62 geführt, der sich am oberen Ende eines Hubgebers 61 abstützt. Der Hubgeber 61 ist an seinem in Fig.1 unteren Ende mit einer Rolle 22 versehen, die sich auf einem Nocken 23' einer Nockenwelle 23 abstützt. Die Leitung 20 wird mittels einer Pumpe 24 mit dem hydraulischen Druckmittel gefüllt, das aus einem Tank 25 angesaugt und über eine Leitung 26 mit Rückschlagventil 27 mit einem Druck zwischen beispielsweise 8 und 16 bar in die Leitung 20 gefördert wird. Zwischen der Pumpe 24 und dem Rückschlagventil 27 zweigt von der Leitung 26 ein Kanal 65 ab, der in den Zylinderraum 63 mündet, und zwar auf der Höhe der in Fig.1 oberen Stirnfläche des Steuerkolbens 62, der in der gezeichneten Lage seine tiefste Stellung innehat. Auf der Förderseite der Pumpe 24 ist auch in bekannter Weise ein Ueberdruckventil 24' angeordnet. Am Zylinderraum 19 ist eine zum Tank 25 führende Entlüftungsleitung 54 mit einer Drosselstelle angeschlossen. Das in Fig.1 obere Ende des Zylinderraumes 19 ist so gestaltet, dass der Servokolben 12 hydraulisch gedämpft wird, kurz bevor er seine obere Endstellung erreicht. Damit wird ein hartes Aufschlagen des Auslassventils 9 auf die Sitzfläche 5 vermieden. Zum Abdichten des Zylinderraums 63 ist der Steuerkolben 62 mit drei über dessen Länge verteilt angeordneten Kolbenringen 64 versehen.

In Fig.1 unterhalb der Mündung des Kanals 65 in den Zylinderraum 63 zweigt von diesem ein Ablasskanal 66 ab, der über eine Schulter 67' zu einem Raum 67 führt, in den ein beweglich geführter Drosselstift 69 ragt. An den Raum 67 ist eine Leitung 34 angeschlossen, die zum Tank 25 führt. Von der in Fig.1 oberen Stirnfläche des Steuerkolbens 62 geht ein axialer Kanal 70 aus, der mit seinem unteren Ende in eine Ringnut 71 mündet, die in der unteren Hälfte des Steuerkolbens 62 angeordnet ist. Die Ringnut 71 ist am Steuerkolben 62 so angeordnet, dass sie in der obersten Stellung des Steuerkolbens vor der Mündung des Ablasskanals 66 steht, wobei der Steuerkolben 62 mit seiner oberhalb der Ringnut 71 befindlichen Mantelfläche die Mündung des Kanals 65 absperrt. Dem Ablasskanal 66 gibt man zweckmässig einen der drei in Fig.1a gezeigten Querschnitte, wobei der dreieckähnliche Querschnitt rechts aussen der beste ist, um eine Vakuumbildung im Zylinderraum 63 zu vermeiden, wenn sich der Steuerkolben 62 abwärtsbewegt.

Die Stellung des Drosselstiftes 69 relativ zur Schulter 67' ist von einem Regler 78 abhängig, dem über die Signalleitung 58 ein dem Spüldruck entsprechendes elektrisches Signal und über eine Signalleitung 59 ein dem Sollwert des Schliesszeitpunktes des Auslassventils 9 entsprechendes elektrisches Signal zugeführt wird. Das dem Spüldruck entsprechende Signal ist für die Last der Brennkraftmaschine repräsentativ. Ausgangsseitig ist der Regler 78 über zwei Druckmittelleitungen 72 und 73 mit einem Stellzylinder 74 verbunden, in dem ein Stellkolben 75 beweglich geführt ist. Der Kolben 75 ist gelenkig mit einem Hebel 76 einer Exzenterwelle 77 verbunden, auf deren Exzenter 79 sich ein Schwenkhebel 80 abstützt. Zwischen diesem Abstützpunkt und dem Gelenkpunkt 81 des Schwenkhebels 80 liegt das in Fig.1 untere Ende des Drosselstiftes 69 auf. Abhängig vom Spüldrucksignal in der Signalleitung 58 verstellt also der Regler 78 über den Stellkolben 75 den Exzenter 79, wodurch der Schwenkhebel 80 um den Gelenkpunkt 81 verstellt wird, was eine Verschiebung des Drosselstiftes 69 und damit der Drosselwirkung zur Folge hat.

Mit der Exzenterwelle 77 steht auch eine schwenkbare Kurvenscheibe 82 in Wirkungsverbindung, die ihrerseits mit einem Brennstoffreguliergestänge 83 zusammenwirkt. Die Kurvenscheibe 82 wirkt als Lastbegrenzung für die Brennkraftmaschine.

In Fig.2 sind über der Zeitachse B der Hubverlauf des Steuerkolbens 62 und über der identischen Zeitachse C zwei Hubverläufe des Auslassventils 9 aufgetragen, und zwar mit der ausgezogenen Linie D der Hubverlauf bei Anwendung der Erfindung und mit der gestrichelten Linie E der Hubverlauf ohne Anwendung der Erfindung. Der Punkt F auf der Achse B liegt bei etwa 100° Kurbelwinkel vor UT und im Punkt R (etwa 80° vor UT) auf der Achse C beginnt das Oeffnen des Auslassventils 9, da die Rolle 22 auf den Nocken 23' aufläuft. Zwischen den Punkten H (etwa 45° vor UT) und L der Achse B gelangt die Ringnut 71 am Steuerkolben 62 vor den Ablasskanal 66 und verbleibt dann davor, bis sie zwischen den Punkten K und M die Mündung des Ablasskanals wieder verlässt. Im Punkt H auf der Achse C beginnt also das Ablassen von Druckmittel über den Ablasskanal 66, wodurch das Auslassventil 9 - abweichend von dem durch die Form des Nockens 23' vorgegebenen Verlauf (gestrichelte Linie E) - den Bewegungsverlauf gemäss der Kurve D beginnt. Etwa 70° nach UT (Punkt N) ist das Auslassventil 9 wieder in der Schliessstellung, d.h. etwa 10° Kurbelwinkel vor dem Punkt P, nämlich dem Schliesszeitpunkt, der durch die Form der Nocke 23' gegeben wäre. Der Punkt N kann sowohl näher beim Punkt P als auch näher bei UT liegen. Der grösste Abstand des Punktes N vom Punkt P beträgt etwa 50°.

Die Anordnung gemäss Fig.1 funktioniert wie folgt:
In der gezeichneten Stellung der Nockenwelle 23 befindet sich der Arbeitskolben 2 im Bereich des oberen Totpunktes. Das Auslassventil 9 wird geöffnet, nachdem die Rolle 22 des Hubgebers 61 auf den Nocken 23' aufläuft und der Steuerkolben 62 die Mündung des Kanals 65 passiert hat, so dass die Druckmittelsäule in der Leitung 20 zum Zylinderraum 19 hin verschoben wird. Durch diese Verschiebung wird das Auslassventil 9 in öffnenden Sinne bewegt. Sobald die in Fig.1 obere Begrenzungskante der Ringnut 71 am Steuerkolben 62 die Mündung des Ablasskanals 66 in den Zylinderraum 63 passiert, findet eine Entlastung der Druckmittelsäule in der Leitung 20 statt, da jetzt über den Kanal 70 Druckmittel in den Ablasskanal 66 entweicht, wodurch sich also das Druckmittelvolumen der Säule verringert. Die entweichende Menge ist dabei abhängig von der Stellung des Drosselstiftes 69 relativ zur Schulter 67'. Wenn die Rolle 22 des Hubgebers 61 die Ablaufbahn des Nockens 23' erreicht, bewegt sich der Steuerkolben 62 wieder nach unten und das Entweichen von Druckmittel über den Ablasskanal 66 wird beendet, wenn die obere Begrenzungskante der Ringnut 71 die Mündung des Ablasskanals 66 in den Zylinderraum 63 unterschreitet. Von der Luftfeder unter dem Servokolben 12 wird das Auslassventil 9 in die Schliessstellung zurückbewegt, wobei es wegen der gedämpften Endbewegung des Kolbens 12 weich auf die Sitzfläche 5 aufsetzt.

Das Druckmittelvolumen der Säule in der Leitung 20 wird von der Pumpe 24 über die Leitung 26 wieder aufgefüllt, nachdem die Ringnut 71 beim Abwärtshub des Steuerkolbens 62 die Mündung des Ablasskanals 66 passiert hat.

Bei Vollast der Brennkraftmaschine ist die Drosselstelle 67', 69 geschlossen, so dass sich dann das Auslassventil 9 nach der Kurve E in Fig.2 bewegt.

## Patentansprüche

1. Einrichtung zum Steuern des Auslassventils (9) einer Hubkolbenbrennkraftmaschine, mit einem mit dem Auslassventil (9) verbundenen Servokolben (12), der von einer Säule eines hydraulischen Druckmittels beaufschlagt ist, die sich in einer zwischen einem den Servokolben (12) führenden Servozylinder (13) und einem den Hubgeber (61) führenden Zylinder (63) erstreckenden Leitung (20) befindet, wobei der von einem Nocken (23') einer Nockenwelle (23) bewegte Hubgeber die Säule im Takt der Maschine gegen den Servokolben (12) verschiebt, wodurch das Auslassventil (9) im Oeffnungssinn betätigt wird, und wobei ferner im Bereich der Säule eine Druckmittelzuführleitung (26) sowie von dieser getrennt eine verschliessbare Oeffnung in Form eines Ablasskanals (66) vorgesehen sind und der Ablasskanal eine einstellbare Drosselstelle (67', 69) aufweist, über die Druckmittel abgelassen wird,
dadurch gekennzeichnet, dass der Ablasskanal (66) mit einem mit dem Hubgeber (61) verbundenen, im Zylinder (63) geführten Steuerkolben (62) in Wirkungsverbindung steht, dass der Ablasskanal an dem Zylinder (63) angeschlossen ist, dass ein Kanal (70) von der oberen Stirnfläche des Steuerkolbens (62) ausgeht und mit seinem unteren Ende in eine Ringnut (71) mündet, dass die Ringnut (71) so angeordnet ist, dass sie in der obersten Stellung des Steuerkolbens vor der Mündung des Ablasskanals (66) steht und dass der Steuerkolben (62) das Ablassen von Druckmittel über den Ablasskanal (66) erst nach dem durch die Nockenform bestimmten Oeffnen des Auslassventils (9) beginnen lässt.

2. Einrichtung nach Anspruch 1, dadurch gekennzeichnet, dass die Drosselstelle (67', 69) in Abhängigkeit von einem Sollwert für den Schliesszeitpunkt des Auslassventils (9) und dem Spüldruck in einer Spülluftkammer (11) der Brennkraftmaschine betätigt wird.

## Claims

1. A mechanism for controlling the exhaust valve (9) of a reciprocating combustion engine, having a servo-piston (12) which is connected to the exhaust valve (9) and acted upon by a column of hydraulic pressure medium lying in a line (20) which extends between a servo-cylinder (13) guiding the servo-piston (12) and a cylinder (63) guiding the stroke transmitter (61), where the stroke transmitter is moved by a cam (23') on a camshaft (23) to displace the column at engine tempo towards the servo-piston (12) whereby the exhaust valve (9) is actuated in the sense to open it, and where in the region of the column a pressure-medium feed line (26) is provided and separately from the latter a closable opening in the form of a bleed channel (66), the bleed channel exhibiting an adjustable restrictor (67', 69) via which pressure medium is bled off, characterized in that the bleed channel (66) is in operative connection with a control piston (62) which is guided in the cylinder (63) and connected to the stroke transmitter (61), that the bleed channel is connected to the cylinder (63), that a channel (70) leaves the upper endface of the control piston (62) and emerges at its bottom end into an annular groove (71), that the annular groove (71) is so arranged that in the uppermost position of the control piston it lies in front of the mouth of the bleed channel (66) and that the control piston (62) lets the bleeding of pressure medium via the bleed channel (66) start only after the opening of the exhaust valve (9) determined by the shape of the cam.

2. A mechanism as in Claim 1, characterized in that the restrictor (67', 69) is actuated in dependence upon a desired value for the instant of closure of the exhaust valve (9) and the scavenging pressure in a scavenge air chamber (11) of the combustion engine.

## Revendications

1. Dispositif de commande de la soupape d'échappement (9) d'un moteur à combustion interne à pistons à mouvement alternatif, comprenant un servo-piston (12) qui est relié à la soupape d'échappement (9) et qui est sollicité par une colonne du moyen de pression hydraulique, ladite colonne se trouvant dans une conduite (20) s'étendant entre un cylindre (13) guidant le servo-piston (12) et un cylindre (63) guidant le générateur de course (61), le générateur de course déplacé par une came (23') d'un arbre à cames (23) déplaçant la colonne au rythme du moteur contre le servo-piston (12), ce qui a pour effet d'actionner la soupape d'échappement (9) dans le sens d'ouverture, et, en outre, dans la zone de la colonne étant prévues une conduite d'alimentation en moyen de pression (26) ainsi qu'une ouverture obturable qui est séparée de ladite conduite d'alimentation et qui présente la forme d'un canal d'évacuation (66), et le canal de sortie comportant un point d'étranglement réglable (67', 69) par lequel du moyen de pression est évacué, caractérisé en ce que le canal d'évacuation (66) coopère avec un piston de commande (62) relié au générateur de course (61) et guidé dans le cylindre (63), en ce qu'un canal (70) part de la face frontale supérieure du piston de commande (62) et débouche, à son extrémité inférieure, dans une gorge annulaire (71), en ce que la gorge annulaire (71) est disposée de façon qu'elle se trouve devant l'embouchure du canal d'évacuation (66) dans la position la plus haute du piston de commande, et en ce que le piston de commande (62) ne permet au moyen de pression de s'écouler par le canal d'évacuation (66) que lorsque la soupape d'échappement (9) s'est ouverte conformément au profil de la came.

2. Dispositif selon la revendication 1, caractérisé en ce que le point d'étranglement (67', 69) est actionné en fonction d'une valeur de consigne du moment de fermeture de la soupape d'échappement (9) et en fonction de la pression de balayage régnant dans une chambre d'air de balayage (11) du moteur à combustion interne.
